# EUROPÄISCHE PATENTANMELDUNG

(11) **EP 1 952 956 A1**
(43) Veröffentlichungstag der Anmeldung: **06.08.2008**
(21) Anmeldenummer: 07405027.9
(22) Anmeldetag: 02.02.2007
(51) Int. Cl.: B26D 1/24, B26D 5/00, B65H 35/02

(54) **Vorrichtung zum Schneiden eines aus Druckprodukten gebildeten Schuppenstroms**

(71) Anmelder: Müller Martini Holding AG, 6052 Hergiswil (CH)
(72) Erfinder: Liebheit, Stefan, 5603 Staufen (CH)

(57) **Zusammenfassung**

Bei einer Vorrichtung zum Schneiden eines aus Druckprodukten gebildeten Schuppenstroms (12), bestehend aus einem mit einem rotierenden Untermesser (5) zusammenwirkenden, entgegengesetzt rotierenden Obermesser (4), zwischen denen der Schuppenstrom (12) mittels einer Transportvorrichtung hindurchgeführt wird, ist wenigstens eines der Messer (4,5) mit mehreren am Umfang verteilt angeordneten Schneiden ausgebildet, und mit einer Steuervorrichtung (S) zum Steuern des Antriebs der Messer (4,5), wird die Drehzahl wenigstens eines der beiden den Messer (4,5) aufgrund einer Transportgeschwindigkeit der Transportvorrichtung und der Dicke des Schuppenstromes (12) durch die Steuervorrichtung (S) bestimmt.

## Beschreibung

Die Erfindung betrifft eine Vorrichtung zum Schneiden eines aus Druckprodukten gebildeten Schuppenstroms, bestehend aus einem mit einem rotierenden Untermesser zusammenwirkenden, entgegengesetzt rotierenden Obermesser, zwischen denen der Schuppenstrom mittels Transportvorrichtung hindurchgeführt wird, wobei wenigstens eines der Messer mit mehreren am Umfang verteilt angeordneten Schneiden ausgebildet ist, und mit einer Steuervorrichtung zum Steuern des Antriebs der Messer.

In US - A - 3 813 981 ist eine Rotationsschneidmaschine dieser Art beschrieben.
Durch die Geometrie der am Umfang eines der beiden rotierenden Messers verteilten Schneiden kann verhindert werden, dass sich die Druckprodukte während dem Schneidvorgang verschieben. Die Umfangsgeschwindigkeit des Messers mit den Schneiden muss dabei genau auf die Transportgeschwindigkeit der Fördereinrichtung der Druckprodukte abgestimmt sein. Um auch dicke Druckprodukte im Schuppenstrom mit hoher Produktionsleistung und guter Schnittqualität verarbeiten zu können, werden die Messer von Rotationsschneidmaschinen wie in EP - A - 1 510 288 gezeigt, ausgebildet. Auftretender Verschleiss der Messer beeinträchtigt die Schnittqualität, weshalb die Schneiden regelmässig hochgeschliffen werden müssen. Das Nachschleifen ist vergleichsweise aufwändig und teuer. Der Austausch von einem oder mehreren Messern verursacht eine Stillstandszeit von beispielsweise 10 bis 30 Minuten.

Der Erfindung liegt die Aufgabe zugrunde, eine Rotationsschneidmaschine der genannten Art zu schaffen, bei welcher sich die Schneiden weniger schnell abnützen, so dass eine längere Standzeit erreichbar ist.

Die Aufgabe ist bei einer gattungsgemässen Rotationsschneidmaschine dadurch gelöst, dass die Drehzahl wenigstens eines der beiden Messer aufgrund einer Transportgeschwindigkeit der Transportvorrichtung und der Dicke des Schuppenstroms durch die Steuervorrichtung bestimmt ist. Der Erfindung liegt die Erkenntnis zugrunde, dass bei solchen Rotationsschneidmaschinen häufig nur noch mit der Spitze der Schneiden geschnitten wird. Dadurch nutzen sich die Schneiden jeweils in einem kleinen Teilbereich wesentlich rascher ab, als bei einer optimalen Benutzung der Schneiden. Bei einer solchen optimalen Benutzung wird die Schneide zu etwa 70% ausgenützt. Dies ist aber in der Regel nur dann der Fall, wenn bei maximaler Dicke des Produktestroms und bei maximaler Geschwindigkeit geschnitten wird. Bei sehr dünnen Produkten oder tiefen Transportgeschwindigkeiten kommen die Schneiden jedoch lediglich mit der Spitze in Eingriff, was die genannte sehr schnelle Abnutzung bewirkt. Durch die Regelung der Drehzahl gemäss der Erfindung wird erreicht, dass die Umfangsgeschwindigkeit wenigstens eines Messers auch bei sich ändernden Eigenschaften immer optimal an die zu schneidenden Produkte angepasst wird. Die Eigenschaften des Produktestroms, die hier insbesondere und vorzugsweise verwendet werden, sind die Dicke des Produktestroms sowie die Transportgeschwindigkeit. Es können aber auch andere Eigenschaften zur Regelung verwendet werden, wie beispielsweise die Materialart und insbesondere die Papierart der Produkte.

Nach einer Weiterbildung der Erfindung ist vorgesehen, dass wenigstens eines der Messer von einem drehzahlgesteurten Motor angetrieben ist. Dies ermöglicht eine besonders einfache und genaue Regelung der Drehgeschwindigkeit des entsprechenden Messers.

Nach einer Weiterbildung der Erfindung ist vorgesehen, dass beide Messer jeweils von einem drehzahlgesteuerten Motor angetrieben sind. Die beiden Messer können dann unabhängig voneinander genau und vergleichsweise einfach an die zu regelnden Eigenschaften des Produktestroms und/oder der Produkte angepasst werden. Damit kann die Standzeit beider Messer noch weiter verlängert werden.

Nach einer Weiterbildung der Erfindung ist vorgesehen, dass die an der angetriebenen Messerwelle aufzubringende Kraft gemessen wird und dass das Messresultat zum Prüfen des Schneidenzustands verwendet wird. Damit kann sichergestellt werden, dass die Schneiden jeweils zum optimalen Zeitpunkt nachgeschliffen bzw. ausgewechselt werden. Zudem kann eine ungenügende Schnittqualität aufgrund abgenutzter Schneiden vermieden werden.

Die bevorzugten Eigenschaften zur Regelung des wenigstens einen Messers sind die Dicke des Produktestroms und die Transportgeschwindigkeit. Durch Verwendung einer weiteren oder von weiteren Eigenschaften kann die Abnutzung der Schneiden noch weiter verringert werden. Hierzu wird insbesondere als dritte Eigenschaft die Materialeigenschaft der Produkte, beispielsweise die Papierart verwendet.

Wird die Dicke der Produkte bzw. des Produktestroms zur Regelung des wenigstens einen Messers verwendet, so erfolgt dies gemäss einer Weiterbildung der Erfindung mit Messmitteln, beispielsweise einem Sensor, der die Dicke des Produktestroms ermittelt und der entsprechenden Steuervorrichtung bzw. Regelvorrichtung zuführt. Die Transportgeschwindigkeit kann ebenfalls mit geeigneten Messmitteln ermittelt werden, Grundsätzlich ist es aber auch möglich, die Geschwindigkeit direkt von der Transportvorrichtung, beispielsweise einem Transportband zu übernehmen.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: schematisch eine räumliche Ansicht einer erfindungsgemässen Rotationsschneidmaschine,
- Fig. 2: schematisch eine Teilansicht zweier Schneiden und des Produktestroms zur Illustration des Schneidvorgangs und
- Fig. 3: ein Schema zur Illustration der Regelung der erfindungsgemässen Rotationsschneidmaschine.

Die in Figur 1 gezeigte Rotationsschneidmaschine 1 dient zum Schneiden eines Stroms aus Produkten, insbesondere Druckerzeugnissen wie beispielsweise Zeitungen, Zeitschriften, gefalteten Bögen oder auch Einzelblättern. Die Produkte 13 werden insbesondere in einem Schuppenstrom 12 gefördert. Die Produkte 13 kommen beispielsweise von einer hier nicht gezeigten Rotationsdruckmaschine und werden gemäss Figur 2 von einer Transportvorrichtung 11 in Richtung des Pfeils 14 transportiert. Die Transportvorrichtung 11 kann in bekannter Weise ausgebildet und beispielsweise ein Bandförderer sein. Die Geschwindigkeit der Transportvorrichtung 11 ist in der Regel konstant und wird durch die vorgeschalteten Maschinen, insbesondere beispielsweise der Druckmaschine gegeben. Die Geschwindigkeit der Transportvorrichtung 11 kann je nach Produkt 13 sehr unterschiedlich und damit vergleichsweise langsam bzw. sehr schnell sein. Die Geschwindigkeit kann beispielsweise bis 1,2 m/s betragen. Die Produkte 13 werden in Längsrichtung des Schuppenstroms 12 geschnitten, wobei ein hier nicht näher bezeichneter Rand der Produkte 13 abgetrennt wird.

Die Rotationsschneidmaschine 1 besitzt ein Maschinengestell 2, an dem ein Obermesser 4 und ein Untermesser 5 rotierbar gelagert sind. Das Messer 4 besitzt eine hier nicht gezeigte und an sich bekannte Messerwelle, die im Maschinengestell 2 gelagert ist. Diese Messerwelle ist parallel zu einer Messerwelle des Untermessers 5, die ebenfalls im Maschinengestell 2 gelagert ist. Die Messerwelle des Untermessers 5 kann zur Einstellung des Schnittspalts zwischen dem Obermesser 4 und dem Untermesser 5 in ihrer Längsrichtung verschiebbar sein, wie dies in der EP 1 637 295 A offenbart ist.

Das Obermesser 4 ist ein so genanntes Segmentmesser und besitzt eine Platte 7 als Träger, die mit einem Flansch 28 an der hier nicht sichtbaren Messerwelle befestigt ist. Am Umfang der Platte 7 sind mehrere Schneiden 6 aus Hartmetall oder einem anderen geeigneten Werkstoff festgeklemmt. Solche Schneiden 6 werden auch als Klinken bezeichnet. Sie besitzen jeweils gemäss Figur 2 eine Schneidkante 16, mit welcher die Produkte 13 geschnitten werden. Diese Schneidkanten 16 müssen periodisch geschliffen werden, wie dies beispielsweise in der EP 1 510 288 A beschrieben ist. Die Schneidkanten 16 erstrecken sich jeweils zwischen einer Spitze 18 und einer Ecke 20.

Das Obermesser 4 ist von einem Motor M angetrieben, der über ein hier lediglich angedeutetes Getriebe 3 auf die Messerwelle des Obermessers 4 wirkt. Das Obermesser 4 ist in Richtung des Pfeils 9 angetrieben. Der Motor M ist insbesondere ein Elektromotor und insbesondere ein drehzahlgesteuerter Servomotor.

Das Untermesser 5 besitzt einen Ring 8, der auf einem scheibenförmigen Träger 29 befestigt ist. Der Ring 8 besteht insbesondere aus Hartmetall und ist beispielsweise auf den Träger 29 aufgeklebt. Er besitzt eine hier nicht gezeigte Innenseite, die nachschleifbar ist. Zwischen dieser Innenseite und den Schneiden 6 besteht ein Schnittspalt im Bereich von beispielsweise 0.03 mm bis 0.035 mm. Das Untermesser 5 ist in Richtung des Pfeils 10 angetrieben. Dieser Antrieb kann passiv sein, die Geschwindigkeit des Untermessers 5 passt sich damit selbsttätig der Geschwindigkeit des Obermessers 4 an. Das Untermesser 5 kann aber auch aktiv vom Motor M über ein hier nicht gezeigtes Getriebe angetrieben sein. Schliesslich kann das Untermesser 5 auch von einem eigenen Motor M' angetrieben sein, der bei einem hier nicht gezeigten Getriebe auf die Messerwelle des Untermessers 5 wirkt. Dieser in Figur 1 angedeutete Motor M' ist vorzugsweise ebenfalls ein Elektromotor und insbesondere ein drehzahlgesteuerter Servomotor.

Bei der Rotationsschneidmaschine 1 gemäss Figur 1 ist das O-bermesser 4 bzw. das Segmentmesser oben und das Untermesser 5 unten. Denkbar ist aber auch eine Ausführung, bei welcher das Untermesser 5 als Segmentmesser ausgebildet und der Schuppenstrom 12 somit von unten geschnitten wird. Der Schuppenstrom 12 ist dann entsprechend so ausgebildet, dass die Kanten der Produkte 13 unten sind.

Die in Figur 2 angedeutete Dicke H des Schuppenstroms 12 kann abhängig von den Produkten 13 sowie der Anordnung der Produkte des Schuppenstroms sehr unterschiedlich sein. Diese Dicke H wird vor dem Schneidvorgang mit dem in Figur 3 angedeuteten Sensor 24 oder einer anderen geeigneten Messvorrichtung ermittelt. Der Sensor 24 ist beispielsweise eine berührungslose Distanzmessvorrichtung, die gemäss Figur 3 in der Richtung des Pfeils 21 misst, oder auch beispielsweise eine mechanische Tastvorrichtung. Die gemessene Dicke H wird einer Steuervorrichtung S zugeführt, die mit einem Drehzahlregler 25 des Motors M verbunden ist. Ist das Untermesser 5 mit dem Motor M' angetrieben, so wird zudem ein Steuersignal einem Drehzahlregler 26 des Motors M' zugeführt. Ausser der Dicke H wird mit einem weiteren Sensor 23 die in Figur 3 mit dem Pfeil 22 angedeutete Geschwindigkeit des Schuppenstroms 12 ermittelt. Der Sensor 23 kann berührungslos oder ein an sich bekannter mechanischer Geschwindigkeitsmesser sein. Das Messen der Geschwindigkeit von Schuppenströmen ist dem Fachmann an sich gut bekannt. Der Sensor 23 kann auch in der Transportvorrichtung 11 integriert sein. Die gemessene Geschwindigkeit wird ebenfalls der Steuervorrichtung S zugeführt, die die entsprechenden Signale dem Drehzahlregler 25 und gegebenenfalls auch dem Drehzahlregler 26 zuführt.

Aufgrund der gemessenen Dicke H und/oder der gemessenen Transportgeschwindigkeit wird durch die Steuerung S die Drehzahl des Obermessers 4 vorgegeben. Die Berechnung dieser Drehzahl erfolgt so, dass die Schneidkante 16 jeweils optimal für den Schnittvorgang benutzt wird. Eine optimale Nutzung liegt dann vor, wenn der in Figur 2 gezeigte Bereich 17 beispielsweise etwa 70% der gesamten Länge der Schneidkante 16 beträgt. Der Bereich 17 geht von der Spitze 18 aus und erstreckt sich bis zu dem in Figur 2 gezeigten Auftreffpunkt P. Dieser Auftreffpunkt P ist der Punkt, an dem die Schneidkante 16 auf das zu schneidende Produkt 13 auftrifft. Die Schneiden 6 werden somit im Bereich 17 benutzt und somit in diesem Bereich mit der Zeit unscharf. Der Bereich 17 kann auch etwas weniger als 70%, beispielsweise auch 60% oder 50% der Länge der Schneidkante 16 betragen. Die Schneidkante 16 verläuft zwischen der Spitze 18 und der Ecke 20 vorzugsweise gerade, es ist jedoch auch ungerader Verlauf denkbar.

Ist ein Motor M' vorgesehen, so kann durch die Steuerung S auch die Drehzahl des Untermesser 5 aufgrund einer Eigenschaft und insbesondere der Dicke H und/oder der Geschwindigkeit des Schuppenstroms 12 berechnet werden. Die Regelung der beiden Motoren M und M' ist vorzugsweise unabhängig voneinander. Die Drehzahlen der beiden Messer 4 und 5 können dann optimal bezüglich der Dicke und/oder der Transportgeschwindigkeit des Schuppenstroms 12 geregelt werden. Grundsätzlich ist eine Regelung allein aufgrund der Transportgeschwindigkeit oder der Dicke H möglich. Vorzugsweise werden aber beide Grössen berücksichtigt. Bleibt die Transportgeschwindigkeit des Schuppenstroms 12 konstant und wird auch bei unterschiedlich dicken Produkten 13 nicht geändert, so erfolgt die Regelung selbstverständlich lediglich aufgrund der Dicke H. Bei konstanter Dicke H und unterschiedlicher Transportgeschwindigkeit erfolgt die Regelung dann entsprechend aufgrund der Transportgeschwindigkeit.

Zur Berechnung der optimalen Drehzahlen des Obermessers (4) und/oder des Untermessers (5) können der Steuervorrichtung S durch manuelle Eingabe oder durch Verbinden mit zusätzlichen Messvorrichtungen weitere Eigenschaften des Schuppenstromes 12 resp. der Druckprodukte zugeführt werden.

Bei optimaler Regelung treffen die Schneiden 6 wie bereis oben erläutert jeweils optimal in der Ebene einer Oberseite 27 (Fig. 2) auf die Produkte 13 auf. Beim Schneidvorgang bildet sich eine Schnittkurve 19, welche durch die Schneidkanten 16 im Bereich 17 gebildet wird. Die Schneidkanten 16 bewegen sich gemäss Figur 2 in Richtung des Pfeils 15 und die Produkte 13 in Richtung des Pfeils 14. Beim Schneidvorgang bewegen sich somit die Schneiden 6 und gleichzeitig auch die Produkte 13. Die Figur 2 zeigt eine Schneide 6 in der Position, in welcher sie auf das Produkt 13 auftrifft und eine Schneide 6', die nach dem Schneidvorgang das Produkt 13 eben verlässt. Ändert sich die Geschwindigkeit der Produkte 13 und/oder die Dicke H, so wird entsprechend die Drehzahl des Obermessers 4 und gegebenenfalls auch die Drehzahl des Untermessers 5 aufgrund der genannten Regelung der Steuervorrichtung S geändert. Für die optimale Positionierung des Auftreffpunktes P ist die Umfangsgeschwindigkeit des Obermessers 4 massgebend, die hier von der Drehzahl direkt abhängig ist.

Für die Regelung ergeben sich mehrere Fälle, von denen einige in der nachfolgenden Tabelle aufgelistet sind.

| **Fall Nr.** | **Dicke H** | **Transportgeschwindigkeit V** | **Drehzahl Obermesser** | **Drehzahl Untermesser** |
|---|---|---|---|---|
| 1 | grösser/kleiner | Gleich | höher/tiefer | gleich |
| 2 | grösser/kleiner | gleich | Gleich | Höher/tiefer |
| 3 | grösser/kleiner | gleich | höher/tiefer | Höher/tiefer |
| 4 | gleich | grösser/kleiner | höher/tiefer | gleich |
| 5 | gleich | grösser/kleiner | Gleich | Höher/tiefer |
| 6 | gleich | grösser/kleiner | höher/tiefer | Höher/tiefer |
| 7 | grösser/kleiner | grösser/kleiner | höher/tiefer | gleich |
| 8 | grösser/kleiner | grösser/kleiner | Gleich | Höher/tiefer |
| 9 | grösser/kleiner | grösser/kleiner | höher/tiefer | Höher/tiefer |

Beim Fall 1 der oben genannten Tabelle ist die Transportgeschwindigkeit gleichbleibend und auch die Drehzahl des Untermessers 5 bleibt gleich. Wird die Dicke H des Schuppenstroms 12 grösser, so wird die Drehzahl des Obermessers 4 erhöht. Nimmt die Dicke H jedoch ab, so wird die Drehzahl des Obermessers 4 vermindert. Die Regelung erfolgt so, dass die Schneiden 6 jeweils im optimalen Auftreffpunkt P den Schneidvorgang beginnen. In diesem Fall wird somit lediglich die Drehzahl des Obermessers 4 aufgrund der Dicke H geregelt. Im Fall 9 sind sowohl die Dicke H als auch die Transportgeschwindigkeit Parameter zur Regelung der Drehzahl des Obermessers 4 und des Untermessers 5. Werden weitere Parameter wie die oben genannte Papierqualität zur Regelung benutzt, so ergeben sich auch noch andere Fälle. Aufgrund der optimalen Regelung ergibt sich eine höhere Standzeit und auch eine gleichbleibende optimale Schnittqualität.

Bei der Regelung kann auch die aufzubringende Kraft an den Messerwellen oder wenigstens an einer Messerwelle berücksichtigt werden. Diese Kraft kann beispielsweise über die Stromaufnahme der Motoren M bzw. M' von den Drehzahlreglern 25 und 26 gemessen und zur Auswertung der Steuervorrichtung S zugeführt werden. So können Rückschlüsse auf den Zustand der Schneiden 6 bzw. der Schneidkanten 16 und des Rings 8 gemacht werden. Mit einer entsprechenden Anzeige kann sichergestellt werden, dass die Schneiden 6 bzw. der Hartmetallring 8 rechtzeitig nachgeschliffen oder ausgetauscht werden.

## Patentansprüche

1. Vorrichtung zum Schneiden eines aus Druckprodukten (13) gebildeten Schuppenstroms (12), bestehend aus einem mit einem rotierenden Untermesser (5) zusammenwirkenden, entgegengesetzt rotierenden Obermesser (4), zwischen denen der Schuppenstrom (12) mittels Transportvorrichtung (11) hindurchgeführt wird, wobei wenigstens eines der Messer (4, 5) mit mehreren am Umfang verteilt angeordneten Schneiden (6) ausgebildet ist, und mit einer Steuervorrichtung (S) zum Steuern des Antriebs der Messer (4, 5), **dadurch gekennzeichnet, dass** die Drehzahl wenigstens eines der beiden Messer (4, 5) aufgrund einer Transportgeschwindigkeit der Transportvorrichtung (11) und der Dicke (H) des Schuppenstroms (12) durch die Steuervorrichtung (S) bestimmt ist.

2. Vorrichtung zum Schneiden nach Anspruch 1, **dadurch gekennzeichnet, dass** die Drehzahl des mit Schneiden(6) ausgebildeten Messers(4) geregelt ist.

3. Vorrichtung zum Schneiden nach Anspruch 1 oder 2, **dadurch gekennzeichnet, dass** die Drehzahl des Obermessers (4) und/oder des Untermessers (5) geregelt ist.

4. Vorrichtung zum Schneiden nach einem der Ansprüche 1 bis 3, **dadurch gekennzeichnet, dass** wenigstens eines der beiden Messer (4, 5) mit einem drehzahlgeregelten Motor (M, M') angetrieben ist.

5. Vorrichtung zum Schneiden nach Anspruch 4, **dadurch gekennzeichnet, dass** das Obermesser (4) als auch das Untermesser (5) jeweils unabhängig voneinander von einem drehzahlgesteuerten Motor (M, M') angetrieben sind.

6. Vorrichtung zum Schneiden nach einem der Ansprüche 1 bis 5, **dadurch gekennzeichnet, dass** wenigstens eines der beiden Messer (4, 5) aufgrund der Transportgeschwindigkeit des Produktestroms (12) und/oder der Dicke (H) des Produktestroms geregelt wird.

7. Vorrichtung zum Schneiden nach einem der Ansprüche 1 bis 6, **dadurch gekennzeichnet, dass** wenigstens ein Messmittel (24) zum Ermitteln der Dicke (H) des Produktestroms (12) und/oder wenigstens ein Messmittel (23) zum Ermitteln der Transportgeschwindigkeit des Produktestroms (12) vorgesehen sind und dass diese Mittel zur Regelung der Drehzahl wenigstens eines der Messer (4, 5) benutzt wird.

8. Vorrichtung zum Schneiden nach einem der Ansprüche 1 bis 7, **dadurch gekennzeichnet, dass** die Drehzahl wenigstens eines Messers (4, 5) so bestimmt ist, dass Schneidkanten (16) der Schneiden (6) in einem Längenbereich von wenigstens 50% benutzt werden.

9. Vorrichtung zum Schneiden nach einem der Ansprüche 1 bis 8, **dadurch gekennzeichnet, dass** sie Mittel aufweist, um die an einer angetriebenen Messerwelle aufzubringende Kraft zu messen.

10. Vorrichtung zum Schneiden nach Anspruch 9, **dadurch gekennzeichnet, dass** die Stromaufnahme wenigstens eines Motors (M, M') zur Bestimmung der Kraft gemessen wird.
